# EUROPÄISCHE PATENTANMELDUNG

(11) **EP 2 295 332 A2**
(43) Veröffentlichungstag der Anmeldung: **16.03.2011**
(21) Anmeldenummer: 10174149.4
(22) Anmeldetag: 26.08.2010
(51) Int. Cl.: B65D 8/04, B65D 21/02

(54) **Behälter mit Bördelrändern**

(30) Priorität: 11.09.2009 DE 202009012302 U
(71) Anmelder: Saier Verpackungstechnik GmbH & Co. KG, 72271 Alpirsbach-Peterzell (DE)
(72) Erfinder: Saier, Hanns-Ulrich, 72275, Alpirsbach (DE)
(74) Vertreter: Kohler Schmid Möbus

(57) **Zusammenfassung**

Die Erfindung betrifft einen Behälter (1a) aus Kunststoff, insbesondere eine Dose zur Aufbewahrung von Lacken, Farben oder dergleichen, mit einem Boden (2), einer umlaufenden Seitenwand (3) und einer dem Boden (2) gegenüberliegenden Öffnung (6) an dem Behälter (1a). Im Bereich des Bodens (2) und im Bereich der Öffnung (6) ist jeweils ein umlaufender Bördelrand (5a, 5b) gebildet, der über die Seitenwand (3) nach außen vorsteht.

## Beschreibung

Die Erfindung betrifft einen Behälter aus Kunststoff, insbesondere eine Dose zur Aufbewahrung von Lacken, Farben oder dergleichen, mit einem Boden, einer umlaufenden Seitenwand und einer dem Boden gegenüberliegenden Öffnung.

Behälter, insbesondere Dosen, zur Aufbewahrung von lösungsmittelhaltigen Lacken oder Farben wurden in der Vergangenheit typischer Weise aus (Weiß-)Blech oder verzinktem Stahl hergestellt, da andere Behältermaterialien, insbesondere Kunststoffe, von in den Lacken oder Farben enthaltenen Lösungsmitteln angegriffen wurden. Heute werden jedoch verstärkt Farben und Lacke eingesetzt, die Kunststoffmaterialien nicht angreifen, so dass für deren Aufbewahrung Kunststoffbehälter eingesetzt werden können. Trotz der wettbewerbsfähigen Herstellungskosten von Kunststoffbehältern ist Blech als Behältermaterial noch weit verbreitet. Diese nach wie vor große Verbreitung von Blechbehältern erklärt sich unter anderem dadurch, dass bereits vorhandene, automatisierte Abfüllanlagen, die zur Befüllung von Blech-Behältern ausgelegt sind, zur Befüllung von Kunststoffbehältern umgerüstet werden müssen, was mit nicht unerheblichen Rüstkosten und Rüstzeiten verbunden ist.

Der Erfindung liegt die Aufgabe zugrunde, einen Behälter aus Kunststoff derart weiterzubilden, dass dieser auch auf konventionellen Abfüllanlagen befüllt werden kann, ohne dass hierbei wesentliche Rüstzeiten und Rüstkosten entstehen.

Diese Aufgabe wird dadurch gelöst, dass an dem Behälter aus Kunststoff im Bereich des Bodens und im Bereich der Öffnung jeweils ein umlaufender Bördelrand gebildet ist, der über die Seitenwand des Behälters nach außen vorsteht.

Während bei Blechbehältern der für Lacke gebräuchlichen Dosenausfertigungen Bördelränder eine Folge des Hersteilungsprozesses sind, um die Einzelteile des Behälters (Boden, Seitenwand, ringförmiger Rahmen) miteinander zu verbinden, werden bei Kunststoff-Behältern herstellungsbedingt keine Bördelränder benötigt. Diese erhöhen vielmehr ggf. (geringfügig) den Materialbedarf sowie die Prozesszeiten bei der Herstellung. Durch das Vorsehen der Bördelränder können jedoch die Rüstzeiten und Rüstkosten für das Umrüsten einer Abfüllanlage von Blechbehältern auf Kunststoffbehälter (und umgekehrt) minimiert werden.

Eine stegförmige Ausgestaltung des Bördelrands im Bereich des Bodens und/oder im Bereich der Öffnung hat sich als günstig herausgestellt, um die Behälter leichter aufeinander stapeln zu können. Insbesondere kann der Bördelrand im Bereich des Bodens auch als Stehrand für den Behälter dienen.

Eine seitliche Fixierung mehrerer Behälter beim Stapeln aufeinander wird ermöglicht, wenn die Innenseite des stegförmigen Bördelrands im Bereich der Öffnung weiter nach außen vorsteht als die Außenseite des Bördelrands im Bereich des Bodens, oder umgekehrt. Der Bördelrand im Bodenbereich des Behälters kann beim Stapeln auf eine ringförmige, entlang des Außenrandes der Öffnung vorgesehene Auflagefläche eines weiteren, darunter angeordneten Behälters aufgesetzt werden. Schließt sich an diese Auflagefläche nach außen hin der stegförmige obere Bördelrand des weiteren Behälters an, wird der untere Bördelrand des oberen Behälters von diesem umschlossen. Auf diese Weise werden die beiden aufeinander gestapelten Behälter in ihrer relativen Lage zueinander fixiert und es kann ein Verrutschen der gestapelten Behälter beim Transport vermieden werden. Es versteht sich, dass eine solche Lagefixierung auch möglich ist, wenn an Stelle des oberen Bördelrands der untere Bördelrand stegförmig ausgebildet ist.

Zur Transportsicherung kann der Bördelrand im Bereich der Öffnung und/oder der Bördelrand im Bereich des Bodens Noppen aufweisen. Werden benachbart angeordnete Behälter miteinander in Anlage gebracht, greifen die Noppen der Behälter ineinander ein und fixieren deren relative Lage zueinander. Durch die Noppen kann somit eine seitliche Sicherung von mehreren Behältern relativ zueinander erfolgen, um diese beispielsweise beim Transport auf einer LKW-Ladefläche geeignet zu fixieren. Die Noppen sind typischer Weise gleichmäßig entlang des Bördelrands angeordnet und können insbesondere eine konisch zulaufende Form aufweisen, um einen selbstzentrierenden Effekt zu bewirken. Für konkrete Ausgestaltungen der Noppen sei auf die DE 20 2009 001 356 U1 der Anmelderin verwiesen. Es versteht sich, dass für den Fall, dass die Außenseiten der Bördelränder unterschiedlich weit nach außen vorstehen, die Noppen typischer Weise nur an dem weiter nach außen vorstehenden Bördelrand angebracht werden.

Der Behälter kann, wie bei Dosen üblich, eine Seitenwand mit zylindrischer Grundform aufweisen, d.h. die Querschnittsfläche des Behälters bleibt über seine gesamte Höhe konstant. Dies ist u.a. für das Etikettieren des Behälters günstig. Es versteht sich, dass Behälter mit zylindrischer Grundform unterschiedliche Querschnittsgeometrien aufweisen können. Neben einem Kreis oder einem Oval als Querschnittsgeometrie können hierbei auch vieleckige, insbesondere quadratische oder rechteckige Querschnitte verwendet werden. Auch kann der Behälter ggf. eine von der zylindrischen Grundform abweichende, z.B. konische Grundform aufweisen.

Wie von Blechdosen bekannt, kann an der Seitenwand im Bereich der Öffnung ein ringförmiger, profilierter Rahmen angebracht sein, an dessen Außenseite der Bördelrand gebildet ist. Der Bördelrand ist hierbei insbesondere stegförmig ausgebildet und benachbart zu einer umlaufenden Auflagefläche (Absatz) angeordnet, an der ein im Bodenbereich eines weiteren Behälters vorgesehener, umlaufender Bördelrand aufgelegt werden kann. Der Rahmen kann ein integraler Bestandteil des Behälters sein, typischer Weise ist der Rahmen aber ein separates Bauteil, das mit der umlaufenden Seitenwand auf unterschiedliche Arten verbunden werden kann. Neben einer irreversiblen, stoffschlüssigen Verbindung, z.B. durch Verschweißen, Verkleben, etc. ist auch eine kraft- und/oder formschlüssige Verbindung beispielsweise durch Aufprellen (Reibschluss), Verschrauben, Verrasten oder Aufschnappen des Rahmens an der Seitenwand möglich. Es versteht sich, dass auch der Boden und/oder die Bördelränder als separate Bauteile ausgeführt werden können, die an der Seitenwand z.B. durch Verschweißen oder durch Verrasten befestigt werden können.

An dem Rahmen kann ein Bügel angebracht sein, der typischer Weise ebenfalls aus Kunststoff besteht. Der Bügel kann an dem Rahmen z.B. über ein Filmscharnier angebunden sein. In diesem Fall ist der Rahmen mit Bügel einteilig ausgebildet und kann in einem Spritzgusswerkzeug in einem einzigen Schuss hergestellt werden. Bei Verwendung eines Zwei-Komponenten-Spritzgussverfahrens ist es auch möglich, für den Bügel und den Rahmen unterschiedliche Kunststoff-Materialien zu verwenden, z.B. Materialien mit unterschiedlichen Farben, die sich an einer Fließfront im Bereich des Filmscharniers miteinander verbinden. Der Bügel kann aber auch auf andere Weise, z.B. über eine herkömmliche Zapfen-Öse-Verbindung, an dem Rahmen angebracht werden. Es versteht sich, dass an dem Rahmenprofil zusätzlich oder alternativ zu dem Bügel weitere Formelemente ausgebildet werden können, beispielsweise Querrippen zur Verstärkung an der Unter- und/oder an der Oberseite des Rahmens. Allerdings hat sich gezeigt, dass bei der vorliegenden Anwendung die Verwendung einer rippeniosen Rahmenkontur günstig ist, da sich z.B. bei der Anbringung von Querrippen entlang der Oberseite des Rahmens Farbe oder Lack in den Zwischenräumen zwischen den Rippen sammeln kann.

Der Behälter weist typischer Weise einen Deckel zum Verschließen der Öffnung auf, wobei der Deckel einen Seitenrand zur dichtenden Verbindung mit einem Innenrand des Rahmens aufweist. Der Deckel kann an dem Rahmen insbesondere durch Verrasten oder durch Aufprellen befestigt werden. Hierbei kann der Innenrand des Rahmens an einem Steg gebildet sein, der mit der Außenseite des umlaufenden Seitenrands am Deckel dichtend abschließt.

Der Deckel kann insbesondere einen über den Innenrand des Rahmens überstehenden Vorsprung aufweisen, an dem bevorzugt eine Versteifung, insbesondere in Form von Querrippen vorgesehen ist. Typischer Weise verbleibt bei aufgesetztem Deckel zwischen dem Vorsprung und einer Abstützfläche an dem Rahmen ein Zwischenraum, in den ein Werkzeug, z.B. ein Schraubenzieher, eingeführt werden kann, um den Deckel vom Behälter abzuheben. Es versteht sich, dass zum Abheben des Deckels nicht zwingend ein Vorsprung vorgesehen sein muss. Beispielsweise kann an dem Deckel und/oder an dem Rahmen auch eine Öffnungshilfe, z.B. in Form einer Nut, zum Eingriff für ein Werkzeug vorgesehen sein. Es versteht sich weiterhin, dass der Deckel und/oder der Rahmen ggf. auch mit einem Originalitätsverschluss versehen sein können/kann, der es ermöglicht, einen geöffneten und wieder verschlossenen Behälter zu erkennen.

Der Behälter oder Teile des Behälters können z.B. aus Polyethylen oder Polypropylen hergestellt sein. Es versteht sich, dass unterschiedliche Teile des Behälters aus unterschiedlichen Kunststoff-Materialien bestehen können. So kann z.B. der Rahmen oder der Deckel aus einem anderen Kunststoff hergestellt werden als der Grundkörper (Seitenwand und Boden) des Behälters. Typischer Weise wird der vorliegend beschriebene Behälter im Spritzgussverfahren hergestellt. Es versteht sich aber, dass insbesondere bei klein dimensionierten Behältern einzelne Teile des Behälters, z.B. der Grundkörper (Seitenwand und Boden) auch auf andere Weise, z.B. durch Tiefziehen, hergestellt werden können.

Ausführungsbeispiele sind in den schematischen Zeichnungen dargestellt und werden in der nachfolgenden Beschreibung erläutert. Es zeigen:
- **Fign. 1a,b**: schematische Darstellungen einer Ausführungsform des erfindungsgemäßen Behälters mit Bördelrändern und einem Büchel in einer Außenansicht,
- **Fig. 2**: einen Längsschnitt durch zwei aufeinander gestapelte Behälter des in Fig. 1 gezeigten Typs,
- **Fig. 3**: eine Schnittdarstellung einer weiteren Ausführungsform eines Behälters mit Bördelrändern aber ohne Bügel, und
- **Fig. 4**: eine Darstellung des Behälters von Fig. 3 mit aufgesetztem Deckel.

In **Fign. 1a,b** ist ein Behälter **1a** aus Kunststoff gezeigt, der zur Aufbewahrung von Lacken, Farben oder dergleichen dienen kann. Der Behälter 1a weist einen Grundkörper mit einem Boden **2** und einer umlaufenden, kreiszylindrischen Seitenwand **3** auf. Der Behälter 1a weist ferner eine dem Boden 2 gegenüber liegende Öffnung auf, die in der in Fign. 1a,b gezeigten Darstellung von einem Deckel **4** verschlossen ist. Im Bereich der Öffnung, d.h. am oberen Rand des Behälters 1a, sowie im Bereich des Bodens 2, d.h. am unteren Rand des Behälters 1a, ist jeweils ein umlaufender, nach außen über die Seitenwand 3 überstehender Rand **5a**, **5b** vorgesehen. Die Ränder 5a, 5b sind hierbei den Bördelrändern eines Blech-Behälters nachempfunden und werden daher im Folgenden mit dem Begriff "Bördelränder" bezeichnet. Die Bördelränder 5a, 5b des Behälters 1a ermöglichen dessen Befüllung auf konventionellen, für die Befüllung von Blech-Behältern ausgelegten Abfüllanlagen, ohne dass zu diesem Zweck eine signifikante Umrüstung erforderlich ist.

**Fig. 2** zeigt den Behälter 1a ohne Deckel, so dass die dem Boden 2 gegenüber liegende Öffnung **6** zu erkennen ist. Im Bereich der Öffnung 6 ist an der Seitenwand 3 ein ringförmiger, profilierter Rahmen **7** angebracht, an dessen Außenseite der obere Bördelrand 5a gebildet ist. Der Rahmen 7 ist mit der Seitenwand 3 im vorliegenden Beispiel durch Verschweißen verbunden, es versteht sich aber, dass die Verbindung zwischen dem Rahmen 7 und der Seitenwand 3 auch auf andere Weise erfolgen und insbesondere auch als lösbare Verbindung ausgeführt sein kann.

Wie in Fig. 2 ebenfalls zu erkennen ist, sind der obere und der untere Bördelrand 5a, 5b stegförmig ausgebildet, wobei die Innenseite des stegförmigen oberen Bördelrands 5a weiter nach außen vorsteht als die Außenseite des stegförmigen unteren Bördelrands 5b. Beim Stapeln eines weiteren Behälters **1a'** auf den Behälter 1a dient der stegförmige untere Bördelrand 5b' des weiteren Behälters 1a' als Stehrand und liegt auf einer Auflagefläche **8** des Rahmens 7 des unteren Behälters 1a auf. Der obere stegförmige Bördelrand 5a des Behälters 1a umschließt hierbei den unteren stegförmigen Bördelrand 5b' des weiteren Behälters 1a' mit geringem Spiel, so dass die beiden Behälter 1a, 1a' bei der Stapelung in ihrer relativen Lage zueinander fixiert werden.

Zusätzlich können an den Bördelränder 5a, 5b (nicht gezeigte) Noppen vorgesehen werden, die über den Bördelrand nach außen überstehen. Werden benachbart zueinander angeordneten Behälter miteinander in Anlage gebracht, greifen die Noppen der Behälter ineinander ein und fixieren deren relative Lage. Durch die Noppen kann somit eine seitliche Sicherung von mehreren nebeneinander angeordneten Behältern relativ zueinander erfolgen, um diese beim Transport geeignet zu fixieren, wie in der DE 20 2009 001 356 U1 der Anmelderin ausführlich dargestellt ist.

Fign. 1a,b und Fig. 2 zeigen auch einen Bügel **9**, der an dem Rahmen 7 mittels eines (nicht gezeigten) Filmscharniers befestigt ist. In seiner Grundstellung ist der Bügel 9 unter einem Anstellwinkel zum ringförmigen Rahmen 7 ausgerichtet, so dass der Bügel 9 auf einfache Weise von einem Benutzer ergriffen werden kann, um diesen aus seiner Grundstellung nach oben in eine im Wesentlichen vertikale Stellung zu bewegen. Wie in Fig. 2 zu erkennen ist, kann der Bügel 9 beim Stapeln aus der Grundstellung heraus auch nach unten in eine im Wesentlichen horizontale Stellung parallel zur Ebene des ringförmigen Rahmens 7 verbracht werden. Beim Stapeln wird der Bügel 9 hierbei von einem ringförmigen, erhöhten Abschnitt des Bodens 2' des weiteren Behälters 1a' niedergehalten. Auch kann der Bügel 9 über die horizontale Lage weiter nach unten bewegt werden, um den Bügel 9 in eine zwischen der Auflagefläche 8 und einer Abstützfläche **10** gebildeten Senke **11** des Rahmens 7 aufzunehmen.

**Fig. 3** zeigt eine Schnittdarstellung eines Behälters **1b**, der sich von dem Behälter 1a von Fign. 1a,b, und Fig. 2 dadurch unterscheidet, dass an dem Rahmen 7 kein Bügel vorgesehen ist. Ferner sind in Fig. 3 drei Details von möglichen Formen des unteren Bördelrands 5b nebeneinander dargestellt: Bei der auf der linken Seite von Fig. 3 dargestellten Form ist der Bördelrand 5b durch einen sich konisch nach außen erweiternden Steg gebildet. Der in der Mitte dargestellte Bördelrand 5b ist durch eine Verdickung der Seitenwand 3 nach außen gebildet, d.h. der Bördelrand 5b ist nicht stegförmig. Der auf der rechten Seite dargestellte Bördelrand 5b entspricht der in Fign. 1a,b und Fig. 2 gezeigten Form, bei welcher ein Teil der Seitenwand 3 im Bereich des Bodens 2 stegförmig nach unten übersteht und der Bördelrand 5b durch einen dort vorgesehenen, nach außen versetzten Abschnitt gebildet ist. Es versteht sich, dass für die Gestaltung sowohl des unteren als auch des oberen Bördelrands 5b, 5a eine Vielzahl von weiteren, hier nicht gezeigten Formen möglich sind.

**Fig. 4** zeigt den Behälter 1b von Fig. 3 mit aufgesetztem Deckel 4. Der Deckel 4 weist einen umlaufenden, in axialer Richtung verlaufenden Seitenrand **12** auf, der zum Verschließen der Öffnung 6 an einem an dem Rahmen 7 gebildeten, ebenfalls in axialer Richtung verlaufenden Steg **13** dichtend anliegt. Der Deckel 4 weist zudem einen Vorsprung **14** auf, der den Steg 13 übergreift und den Deckel 4 über eine Presspassung an dem Rahmen 7 fixiert. An dem Vorsprung 14 ist ferner eine Mehrzahl von Querrippen **15** zur Versteifung angebracht. Eine solche Versteifung des Vorsprungs 14 ist günstig, da zum Aufhebein des Deckels 4 ggf. ein Werkzeug, z.B. ein Schraubenzieher, in den Zwischenraum zwischen den Vorsprung 14 und die sich an den Steg 13 anschließende Abstützfläche 10 eingebracht wird, um den Deckel 4 vom Rahmen 7 abzuheben. Eine solche Versteifung kann selbstverständlich auch beim Anheben des Deckels 4 ohne Verwendung eines Werkzeugs günstig sein.

Es versteht sich, dass der Deckel 4 auch auf andere als die hier gezeigte Weise an dem Rahmen 7 fixiert werden kann, z.B. durch Verrasten. Hierbei kann beispielsweise an dem Vorsprung 14 ein in axialer Richtung verlaufender Steg vorgesehen sein, der mit einem radialen Vorsprung in eine Nut an der Innenseite des an dem Rahmen 7 gebildeten Steges 13 in Eingriff gebracht wird.

In jedem Fall kann durch das Vorsehen eines Bördelrands 5a, 5b am oberen und unteren Behälterrand eine Befüllung des Behälters 1a, 1b auf einer konventionellen, zur Befüllung von Blechdosen ausgelegten Abfüllanlage vorgenommen werden.

## Patentansprüche

1. Behälter (1a; 1b) aus Kunststoff, insbesondere Dose zur Aufbewahrung von Lacken, Farben oder dergleichen, mit einem Boden (2), einer umlaufenden Seitenwand (3) und einer dem Boden (2) gegenüberliegenden Öffnung (6), **dadurch gekennzeichnet, dass** an dem Behälter (1a; 1b) im Bereich des Bodens (2) und im Bereich der Öffnung (6) jeweils ein umlaufender Bördelrand (5a, 5b) gebildet ist, der über die Seitenwand (3) nach außen vorsteht.

2. Behälter nach Anspruch 1, bei dem der Bördelrand (5b) im Bereich des Bodens (2) und/oder der Bördelrand (5a) im Bereich der Öffnung (6) stegförmig ausgebildet sind.

3. Behälter nach Anspruch 2, bei dem die Innenseite des stegförmigen Bördelrands (5a) im Bereich der Öffnung (2) weiter nach außen vorsteht als die Außenseite des Bördelrands (5b) im Bereich des Bodens (6), oder umgekehrt.

4. Behälter nach einem der vorhergehenden Ansprüche, bei dem der Bördelrand (5a) im Bereich der Öffnung (6) und/oder der Bördelrand (5b) im Bereich des Bodens (2) Noppen aufweist.

5. Behälter nach einem der vorhergehenden Ansprüche, bei dem die Seitenwand (3) eine zylindrische Grundform aufweist.

6. Behälter nach einem der vorhergehenden Ansprüche, bei dem an der Seitenwand (3) im Bereich der Öffnung (6) ein ringförmiger, profilierter Rahmen (7) angebracht ist, an dessen Außenseite der Bördelrand (5a) gebildet ist.

7. Behälter nach Anspruch 6, bei dem an dem Rahmen (7) ein Bügel (9), insbesondere aus Kunststoff, angebracht ist.

8. Behälter nach einem der Ansprüche 6 oder 7, weiter umfassend einen Deckel (4) zum Verschließen der Öffnung (6), wobei der Deckel (4) einen Seitenrand (12) zur dichtenden Verbindung mit einem Innenrand (13) des Rahmens (7) aufweist.

9. Behälter nach einem der Ansprüche 7 oder 8, bei dem der Deckel (4) einen über den Innenrand (13) des Rahmens (7) überstehenden Vorsprung (14) aufweist, an dem bevorzugt eine Versteifung, insbesondere in Form von Querrippen (15), vorgesehen ist.

10. Behälter nach einem der vorhergehenden Ansprüche, der aus Polyethylen oder Polypropylen gefertigt ist.
